# EUROPÄISCHE PATENTSCHRIFT

(11) **EP 3 510 607 B1**
(45) Veröffentlichungstag und Bekanntmachung des Hinweises auf die Patenterteilung: **16.09.2020**
(21) Anmeldenummer: 17791956.0
(22) Anmeldetag: 10.10.2017
(51) Int. Cl.: H01F 3/02, H01F 27/08

(54) **KERN FÜR EINE ELEKTRISCHE INDUKTIONSEINRICHTUNG**
CORE FOR AN ELECTRICAL INDUCTION DEVICE
NOYAU POUR DISPOSITIF D'INDUCTION ÉLECTRIQUE

(30) Priorität: 09.11.2016 DE 102016221992
(43) Veröffentlichungstag der Anmeldung: 17.07.2019
(73) Patentinhaber: Siemens Aktiengesellschaft, 80333 München (DE)
(72) Erfinder: FINDEISEN, Jörg, 01156 Dresden (DE)
(86) Internationale Anmeldenummer: PCT/EP2017/075720
(87) Internationale Veröffentlichungsnummer: WO 2018/086810

(56) Entgegenhaltungen:
- EP-A1- 0 040 382
- CN-B- 103 904 836
- JP-A- S55 156 312
- US-A- 3 183 461
- US-A1- 2012 299 680
- US-A1- 2014 132 380

## Beschreibung

Die Erfindung betrifft einen Kern für eine elektrische Induktionseinrichtung mit einer Vielzahl von magnetisierbaren Blechen, die unter Ausbildung eines Blechstapels aneinander anliegen, wobei zwischen zwei Blechen angeordnete Abstandshalter wenigstens einen Kühlkanal ausbilden, und wobei die Abstandshalter zumindest zum Teil aus Metall bestehen.

Die US 3 183 461 A betrifft einen Kern für eine elektrische Induktionseinrichtung mit einer Vielzahl von magnetisierbaren Blechen, die unter Ausbildung eines Blechstapels aneinander anliegen. Zwischen zwei Blechen sind Abstandshalter angeordnet, die einen Kühlkanal ausbilden. Die Abstandshalter bestehen zumindest teilweise aus Metall.

Die JP S 55 156312 A betrifft ebenfalls einen Kern von einem Transformator, der aus einer Vielzahl von magnetisierbaren Blechen besteht, die unter Ausbildung eines Blechstapels aneinander anliegen. Hier ist zwischen zwei Blechen ein Abstandhalter angeordnet, der auch einen Kühlkanal ausbildet, wobei der Abstandshalter zumindest teilweise aus Metall besteht.

Weiterer Stand der Technik ist in der US 2014/132380 A1 und in der US 2012/299680 A1 bekannt.

Ein gattungsgemäßer Kern wird in elektrischen Induktionseinrichtungen, wie beispielsweise Transformatoren oder Drosseln eingesetzt. Zur Unterdrückung von Wirbelströmen weist der Kern eine Vielzahl von flachen magnetisierbaren Blechen auf, die unter Ausbildung eines Blechstapels mit ihren Flachseiten aneinander anliegen. Zwischen zwei Blechen können Abstandshalter angeordnet sein, die mit den beiden Blechen, zwischen denen sie angeordnet sind, gemeinsam Kühlkanäle begrenzen. Diese Kühlkanäle ermöglichen die Abfuhr von im Kern entstehender Verlustwärme. Nachteilig ist jedoch, dass die Abstandshalter zusätzlichen Raum beanspruchen und den Füllfaktor des Kerns herabsetzen. Darüber hinaus decken die Abstandshalter einen großen Teil der Oberfläche der beiden Bleche ab, an denen sie anliegen. Dieser Teil des jeweiligen Bleches steht auf Grund der geringen Wärmeleitfähigkeit des Materials der Abstandshalter für die Wärmekonvektion nicht zur Verfügung.

Insbesondere im Hinblick auf den Einsatz neuer Isolierfluide zur Isolation und zur Kühlung des Aktivteils einer Induktionseinrichtung ist es wünschenswert, dass der Kern als Bestandteil des Aktivteils möglichst kompakt ausgebildet werden kann, wobei gleichzeitig eine gute Kühlung ermöglicht wird.

Aufgabe der Erfindung ist es daher, einen Kern der eingangs genannten Art zu schaffen, der thermisch höher belastet werden kann und gleichzeitig eine bessere Kühlung ermöglicht.

Die Erfindung löst diese Aufgabe dadurch, dass die Abstandshalter an ihrer dem jeweiligen Blech zugewandten Seite mit einer elektrisch isolierenden Isolationsschicht versehen sind.

Die Anordnung und Gestaltung der Abstandshalter im Kühlkanal des Kernes erfolgt derart, dass zwischen den einen Kühlkanal begrenzenden Kernblechen und den Abstandshaltern Kontaktflächen zur Wärmeübertragung an die metallischen Abstandshalter gebildet werden und die nicht an den Kernblechen anliegenden Außenflächen der Abstandshalter Konvektionsflächen zur Abgabe der Wärme an das im Kühlkanal befindliche Kühlfluid bilden. Somit ist der Wärmeübergang vom Kern zum Isolierfluid erleichtert, so dass sich eine höhere Kühlleistung einstellt. Mit anderen Worten ist im Rahmen der Erfindung die zur Wärmeleitung und Konvektion nutzbare Fläche erhöht. Dies hat eine effizientere Kühlung zur Folge. Der erfindungsgemäße Kern kann bei gleicher Kühlleistung mit kleineren Kühlkanälen oder mit einer verminderten Anzahl von Kühlkanälen versehen sein, so dass der Kern kompakter ausgebildet ist.

Die gemäß dem Stand der Technik gewählten Materialien der Abstandshalter sind den zulässigen Temperaturen insbesondere beim Einsatz von thermisch höher belastbaren Isolierflüssigkeiten wie Esterölen oft nicht gewachsen. Die metallischen Abstandshalter im Rahmen der Erfindung können höheren Temperaturen ausgesetzt werden, ohne dass es zu Beschädigungen kommt.

Erfindungsgemäß kann der Kern somit höheren thermischen Belastungen standhalten. Darüber hinaus entfallen die mechanischen weichen und oft aus thermisch wenig belastbarem Material gefertigten Abstandshalter gemäß dem Stand der Technik. Metallische Abstandshalter sind darüber hinaus kostengünstig, so dass die Herstellungskosten des erfindungsgemäßen Kerns im Vergleich zum Stand der Technik verringert sind.

Die eingesetzten zumindest abschnittsweise metallischen Abstandshalter sind bevorzugt als flache Stäbe ausgestaltet. Im Blechstapel liegen die Abstandshalter mit ihren ebenen Flachseiten an den die Kühlkanäle umschließenden Kernblechen an.

Erfindungsgemäß sind die Abstandhalter an jeder ihrer Seiten, die einem Blech zugewandt sind, mit einer elektrisch isolierenden Isolationsschicht versehen. Die beiden Seiten des Abstandshalters, die keinem Blech zugewandt sind, weisen hingegen keine Isolationsschicht auf. Auf diese Weise kann eine Kreisströme verursachende Brückenbildung zwischen den Kernblechen und Wirbelströme in den Abstandshaltern vermieden werden. Als Isolationsschicht kommt beispielsweise eine Phosphatierungsschicht oder eine Schicht aus Isolierlack mit geringer Schichtdicke in Betracht.

In einer bevorzugten Ausführung der Erfindung sind die Abstandshalter mit Abstand zueinander angeordnete massive Stäbe, wobei zur Herstellung der Abstandshalter bevorzugt Halbzeuge aus Stahl oder Aluminium eingesetzt werden. Bevorzugt weisen die Abstandshalter einen Überstand über die benachbarten Kernbleche auf, um die zur Konvektion nutzbare Fläche weiter zu vergrößern.

Gemäß einer weiteren vorteilhaften Ausgestaltung der Erfindung sind die Abstandhalter nicht als durchgehende Stäbe ausgeführt, sondern bilden Abstandssegmente aus, die auf einer Blechebene mit Abstand zueinander angeordnet sind.

Bevorzugt sind diese Abstandssegmente auf der Kernblechoberfläche gegeneinander versetzt angeordnet, um eine Verwirbelung der Strömung des Isolierfluides zu erreichen.

Vorzugsweise sind die Abstandshalter zumindest teilweise als Hohlprofile ausgeführt. Da diese auch an ihrer Innenfläche Kontakt zum strömenden Isolierfluid haben, erhöht sich die zur Konvektion zur Verfügung stehende Oberfläche und damit die Effektivität der Kühlung weiter. Hohlprofile sind kostengünstig am Markt erhältlich.

Gemäß einer weiteren Variante verfügen die Abstandshalter über eine Vielzahl von mit Abstand zueinander angeordneten Abstandssegmenten, welche über Verbindungsstege miteinander verbunden sind, wobei die Höhe der Verbindungsstege maximal der halben Höhe des Kühlkanales entspricht, um die Strömung der Kühlflüssigkeit nicht zu behindern. Vorteilhafterweise sind diese Verbindungsstege derart ausgeführt, dass sie zu einer Verwirbelung der Strömung der Kühlflüssigkeit beitragen.

In einer weiteren Variante sind die Abstandshalter zumindest teilweise als Rundstangen ausgeführt.

Gemäß einer bevorzugten Ausgestaltung der Erfindung sind die Abstandshalter zumindest teilweise aus einem magnetisierbaren Material und insbesondere aus geschichteten magnetisierbaren Blechen gefertigt. Magnetisierbare Abstandhalter können so wie die restlichen Bleche des Kerns den magnetischen Fluss aufnehmen und auf diese Weise zur Erhöhung des magnetischen Querschnitts im Kern beitragen. Gemäß dieser Weiterentwicklung der Erfindung ist es besonders vorteilhaft, wenn die Abstandshalter aus geschichteten magnetisierbaren Blechen bestehen. Die geschichtete Ausführung der magnetisierbaren Bleche dient der Unterdrückung von Wirbelströmen in den Abstandshaltern.

In einer weiteren Ausgestaltung der Erfindung sind nur die jeweils äußeren an die Bleche des Kernes anliegenden Bereiche der Abstandshalter aus einem magnetisierbaren Material gefertigt, während der innere Bereich aus einem weitgehend unmagnetischen metallischen Material besteht.

Vorzugsweise weist das magnetisierbare Material der Abstandshalter eine magnetische Vorzugsichtung auf.

In einer bevorzugten Ausgestaltung der Erfindung sind die Bleche der Abstandshalter in gleicher Schichtrichtung und magnetischer Vorzugsrichtung angeordnet, wie die den Kühlkanal umgebenden Kernbleche.

Bevorzugt werden die geschichteten Bleche der Abstandshalter durch einen Kleber oder Lack zu leistenförmigen Paketen verbunden.

Die magnetische Vorzugsrichtung ist zweckmäßig ausgerichtet. So verläuft die magnetische Vorzugsrichtung zweckmäßigerweise schräg oder winklig zu einer sich durch den Kern erstreckenden Fuge beispielsweise in einem Kernbereich, in dem Blechkanten aneinander stoßen und die besagte Fuge ausbilden. Dieser Kernbereich wird im Folgenden als Stoßbereich bezeichnet. Die Fugen, die jeweils von zwei aneinander stoßenden Blechen gebildet werden, können von Blechschicht zu Blechschicht versetzt zueinander sein. Durch die magnetischen Abstandshalter wird die Fuge magnetisch überbrückt und der magnetische Widerstand der Fuge herabgesetzt.

Bevorzugt erstecken sich die Abstandshalter über den Stoßbereich der Kernbleche. Dabei bilden die Abstandshalter und die aneinander anstoßenden Blechkanten des Blechstapels in einer geschnittenen Seitenansicht des Kerns einen Winkel. Dieser Winkel kann unter Berücksichtigung der magnetischen Vorzugsrichtung der Kernbleche sowie der magnetischen Vorzugsrichtung des Abstandshalters im Rahmen der Erfindung so ausgebildet werden, dass sich eine gewünschte magnetische Flussverteilung einstellt.

In einer bevorzugten Ausgestaltung sind die aus magnetischem Material mit magnetischer Vorzugsrichtung gebildeten Abstandshalter im Bereich der Fuge zwischen einem Schenkelblech und einem Jochblech derart ausgerichtet, dass der Winkel zwischen der magnetischen Vorzugsrichtung des magnetischen Materials der Abstandshalter und der Fuge zwischen 70° und 110° liegt. Durch diese Anordnung lässt sich eine gute Überbrückung der Fugen, sowie eine vorteilhafte magnetische Flussverteilung im den Kühlkanal umgebenden Kernbereich erzielen.

In einer weiteren Ausgestaltung der Erfindung sind die Abstandshalter mit wenigstens einem Federelement ausgerüstet. Das Federelement stellt eine gewisse Dämpfung bereit. Es erleichtert daher die Fertigung des Kerns und verbessert darüber hinaus die mechanische Lastverteilung innerhalb des Kerns. Dieser Effekt hat eine Dämpfung und damit eine Reduktion der durch Magnetostriktion verursachten Kerngeräusche zur Folge.

Vorteilhafterweise sind die Abstandshalter aus einem Streckmetallgitter oder einem Drahtgitter ausgebildet. Streckmetall- oder Drahtgitter sind kostengünstig und können bei der Herstellung des Kerns einfach zwischen zwei Kernbleche eingelegt werden. Vorteilhafterweise ist eine nichtleitende Arretierungsvorrichtung in Öffnungen der Streckmetallgitterstruktur integriert. Damit wird die Herstellung des erfindungsgemäßen Kerns noch weiter vereinfacht. So können die Bleche beispielsweise mit von ihrer Stapelfläche aufragenden Haltestiften ausgerüstet sein.

Vorteilhafterweise ist das Streckmetallgitter in dem Blechstapel elastisch verbogen gehalten. Gemäß dieser Ausgestaltung der Erfindung stellt das Streckmetallgitter eine bereits weiter oben beschriebene vorteilhafte Federwirkung bereit, so dass eine mechanische Dämpfung, eine vereinfachte Fertigung und ein besserer mechanischer Halt des Kerns ermöglicht sind.

In einer diesbezüglich zweckmäßigen Weiterentwicklung der Erfindung sind die Abstandshalter als Maschendraht ausgeführt. Auch ein Maschendraht ist zu geringen Kosten am Markt erhältlich. Der Draht, aus dem der Maschendraht gebildet ist, weist vorzugsweise einen runden oder elliptischen Querschnitt auf, so dass Kanten oder Spitzen beim Maschendraht vermieden sind, welche die Isolation des Kernbleches beschädigen können.

Gewellte Drahtgeflechte können in vielen unterschiedlichen Varianten eingesetzt werden, wodurch eine leichte Anpassung an die geometrischen Verhältnisse des Kernes ermöglicht ist.

Ein Drahtgitter oder Drahtgeflecht besteht beispielsweise aus zwei miteinander gewobenen Drähten und/oder ggf. zusätzlichen Verstärkungsdrähten. Dabei können beide Drähte wechselseitig gewellt sein. Abweichend hiervon umschließen gewellte Drähte einen geraden ungewellten Draht. Bei einer weiteren Variante sind die Abstandshalter als ein Spiralfederdrahtgewebe ausgeführt.

Vorteilhafterweise wird ein solches Geflecht derart gestaltet, dass die Wellen von in der späteren Einbaulage des Kernes weitgehend horizontal angeordneten Teildrähten des Drahtgeflechts derart ausgebildet sind, dass die Abdeckung des vertikalen Kühlkanales maximal der halben Kühlkanalbreite entspricht. Vorteilhafterweise sind diese Verbindungsstege derart ausgeführt, dass sie zu einer Verwirbelung der Strömung der Kühlflüssigkeit beitragen.

Gemäß einer bevorzugten Ausgestaltung der Erfindung weisen die Abstandshalter einen Befestigungsabschnitt auf, mit dem sich der Abstandshalter aus dem Blechpaket heraus erstreckt. Der Befestigungsabschnitt kann zur Befestigung aber auch zum Heben oder zum Transport des Kerns eingesetzt werden. Die Ausbildung eines mechanischen stabilen Befestigungsabschnittes wird erst durch die Auswahl eines metallischen Materials für die Abstandshalter ermöglicht.

Weitere Vorteile bringt es mit sich, wenn der Befestigungsabschnitt einen Haken, eine Öse oder dergleichen ausbildet, um ein Anheben oder Befestigen des Kerns zu erleichtern.

Zweckmäßigerweise ist der Befestigungsabschnitt mit einer Anschlusshalterung ausgerüstet. Die Anschlusshalterung ist beispielsweise ebenfalls aus einem metallischen Material gefertigt und fest mit dem Befestigungsabschnitt verbunden, beispielsweise an diesen angeformt. Die Anschlusshalterung dient zur mechanischen Verbindung mit Komponenten der Induktionseinrichtung, wie z.B. dem Deckel eines Transformators.

Bei der Variante der Erfindung, bei der die Abstandshalter aus einem magnetisierbaren Material bestehen, ist es vorteilhaft, dass die Abstandshalter einen inneren Bereich aus einem unmagnetischen metallischen Material aufweisen. In einer Querschnittsansicht des Abstandshalters ist somit eine Sandwichanordnung bereitgestellt, wobei der innere Bereich von zwei äußeren magnetisierbaren Abschnitten des Abstandshalters eingebettet ist. Die beiden äußeren magnetisierbaren Abschnitte sind jeweils dem Blechstapel des Kerns zugewandt.

Bei einer diesbezüglichen Weiterentwicklung bestehen die äußeren magnetisierbaren Bereiche ebenfalls aus geschichteten magnetisierbaren Blechen.

Zweckmäßigerweise sind die Abstandshalter des oberen Joches an der Seite, die bei einem Einsatz in einem Transformator einer Hochspannung führenden Wicklung gegenüberliegt, über die Unterkante des Joches verlängert und bilden im Bereich der Überdeckung des Joches (5) über die Wicklung einen Bogen aus, welcher das Joch (5) abschnittsweise überdeckt. Der Bogen dient der Vermeidung hoher elektrischer Feldstärken.

Weitere zweckmäßige Ausgestaltungen und Vorteile der Erfindung sind Gegenstand der nachfolgenden Beschreibung von Ausführungsbeispielen der Erfindung oder Bezug auf die Figuren der Zeichnung, wobei gleiche Figuren auf gleichwirkende Bauteile verweisen und wobei
- Figur 1: ein Ausführungsbeispiel des erfindungsgemäßen Kerns in einer geschnittenen Seitenansicht schematisch verdeutlicht,
- Figur 2: einen Kern schematisch zeigt, der aus geschichteten flachen Einzelblechen gebildet ist und sowohl Abstandshalter gemäß dem Stand der Technik als auch metallische Abstandshalter gemäß der vorliegenden Erfindung aufweist,
- Figur 3: einen Stoßbereich mit Abstandshaltern in einer Seitenansicht schematisch verdeutlicht,
- Figur 4: einen weiteren Stoßbereich mit Abstandshaltern schematisch zeigt,
- Figur 5: ein weiteres Ausführungsbeispiel des erfindungsgemäßen Kerns zeigt,
- Figur 6: ein weiteres Ausführungsbeispiel des erfindungsgemäßen Kerns verdeutlicht,
- Figur 7: fingerförmige Abstandshalter für den erfindungsgemäßen Kern veranschaulicht,
- Figur 8: einen Kern mit Abstandshalter gemäß Fig. 7 zeigt und
- Figuren 9: ein Ausführungsbeispiel eines Abstandshalters 9 schematisch verdeutlicht,
- Figuren 10: ein Ausführungsbeispiel des Kerns 1 mit einem Abstandhalter gemäß Figur 9 in einer Querschnittsansicht zeigen,
- Figuren 11: und 12 weitere Ausführungsbeispiele eines Abstandshalters verdeutlichen und
- Figuren 13: und 14 weitere Ausführungsbeispiele des erfindungsgemäßen Kerns verdeutlichen.

Figur 1 zeigt ein Ausführungsbeispiel des erfindungsgemäßen Kerns 1 in einer teilweise geschnittenen Seitenansicht. Der Kern weist drei Kernschenkel 2, 3 und 4 auf. Darüber hinaus verfügt der Kern 1 über ein oberes Joch 5 sowie über ein unteres Joch 6. Der Kern 1 ist aus flachen also ebenen magnetisierbaren Blechen gefertigt, um Wirbelstromverluste bei einem Einsatz in einem Transformator oder in einer Drossel zu vermeiden. Die Bleche liegen mit ihren Flachseiten aneinander an. In Figur 1 ist ein Blech aus der Mitte des Kerns 1 in einer Draufsicht gezeigt. Die Stapelrichtung der Bleche zeigt in die Zeichnungsebene hinein bzw. aus dieser heraus.

In Stoßbereichen 7 ist das gezeigte Blech des Kernschenkels 2 an seinen beiden Enden V-förmig ausgebildet. Das gezeigte Blech stößt hier an Bleche des oberen oder unteren Jochs 4,5 unter Ausbildung einer Fuge an. Dies gilt entsprechend für die unter bzw. über der Zeichnungsebene liegenden Bleche. Weitere Stoßbereiche 8 ergeben sich zwischen den Kernschenkeln 3 und 4 und dem oberen Joch 5 beziehungsweise dem unteren Joch 6. In den Stoßbereichen 8 bilden die aneinander anliegenden Bleche des Kerns 1 ebenfalls eine schräg verlaufende Fuge aus.

Zwischen zwei sich parallel zueinander erstreckenden Blechen sind Abstandshalter 9 angeordnet, die aus einem metallischen Material gefertigt sind. Die Abstandshalter 9 des mittleren Kernschenkels 2 sind in dem dargestellten Ausführungsbeispiel als massive Stäbe ausgeführt, wobei sie in dem gezeigten Ausführungsbeispiel im Querschnitt rechteckig ausgestaltet sind. Zwischen den Abstandshaltern 9, die in einer Ebene liegend alle den gleichen Abstand zueinander aufweisen, erstrecken sich Kühlkanäle 10.

Die Abstandshalter 9 der Kernschenkel 3 und 4 sind hingegen nicht als durchgängige Stäbe ausgestaltet. Vielmehr sind die Abstandshalter in Gestalt von Klötzen ausgeführt, wobei die einzelnen Klötze nicht miteinander verbunden sind, sondern Querkanäle begrenzen, über welche die in Längsrichtung der Kernschenkel 3,4 parallel zueinander verlaufenden Kühlkanäle 10 miteinander verbunden sind. Die Strömung eines Isolierfluides in diesem Bereich ist durch die Pfeile 11 schematisch verdeutlicht. Die klotzförmige Ausgestaltung der Abstandshalter 9 kann in einer weiteren Ausgestaltung der Erfindung durch den Einsatz eines Drahtgitters oder dergleichen realisiert werden.

Verlustwärme wird von den Blechen auf das durch die Kühlkanäle 10 fließende Isolierfluid übertragen und kann so effektiv aus dem Kern 1 abtransportiert werden.

Figur 2 verdeutlicht den Aufbau der Blechpakete des Schenkels eines Kerns 1, der sowohl mit erfindungsgemäßen Abstandshaltern 9 als auch mit Abstandshaltern 12 gemäß dem Stand der Technik ausgerüstet ist. In der gegenüber Figur 1 vergrößerten Darstellung des Kerns 1 sind in der unteren Hälfte metallische Abstandshalter 9 gemäß der Erfindung erkennbar, während die Abstandshalter 12 im oberen Teil der Figur 2 gemäß dem Stand der Technik aus einem isolierenden Material gefertigt sind. Dabei sind die Außenflächen der Bleche 13, die einem Kühlkanal 10 zugewandt sind und die gleichzeitig einen Wärmeaustausch mit dem in dem Kühlkanal 10 fließenden Isolierfluid ermöglichen, durch fette Linien dargestellt. Auf diese Weise ist erkennbar, dass die Kühlkanäle 10 im unteren Teil, wo ein metallischer Abstandshalter 9 eingesetzt ist, vollumfänglich von einer wärmeleitenden Begrenzung umgeben sind. Im Gegensatz dazu findet kein Wärmeübergang zwischen den Flachseiten der Abstandshalter 12 und dem Isolierfluid im Kühlkanal 10 statt. Der Wärmeübergang erfolgt bei einem Kern gemäß dem Stand der Technik ausschließlich über die Flachseiten der den Kühlkanal begrenzenden Bleche 13. Somit ist verdeutlicht, dass der Wärmeaustausch im Rahmen der Erfindung verbessert ist.

Weiterhin sind die Abstandshalter 9 des gezeigten Ausführungsbeispiels aus geschichteten magnetisierbaren Blechen 13 gebildet. Im Ausführungsbeispiel sind die Bleche 13 der Abstandshalter 9 in gleicher Schichtrichtung und magnetischer Vorzugsrichtung angeordnet, sowie aus dem gleichen Material ausgeführt wie die den Kühlkanal 10 umgebenden Kernbleche 13.

Im dargestellten Kernabschnitt ist demzufolge der magnetisch aktive Querschnitt des Kernes durch die Abstandshalter 9 erhöht. Die Abstandshalter 9 sind daher ertüchtigt, einen Teil des den Kern 1 durchsetzenden Magnetflusses zu übernehmen. Der Füllfaktor des Kernes erhöht sich. Dieser Effekt kann zur Verminderung der maximalen Induktion, beispielsweise zur Senkung der Kerngeräusche oder zur Verminderung des Durchmessers des Kernschenkels genutzt werden.

Figur 3 zeigt den Stoßbereich 7 des erfindungsgemäßen Kerns 1 genauer. Es ist erkennbar, dass in dem Stoßbereich 7 eine Fuge ausgebildet ist, die von mit ihren Kanten aneinander anstoßenden Blechen gebildet ist. Die Fugen der Blechpaare sind von Schicht zu Schicht zueinander versetzt. Dies ist durch die gestrichelte Linie angedeutet, welche eine hinter der Zeichenebene liegende Fuge andeutet. Im gezeigten Ausführungsbeispiel sind die Abstandshalter 9 des Schenkels 2 aus einem geblechten magnetisierbaren Material gefertigt, das eine magnetische Vorzugsrichtung aufweist. Weiterhin erstrecken sich die geblechten magnetisierbaren Abstandshalter 9 in den oberen und unteren Jochbereich. Die magnetische Vorzugsrichtung der Belche 13 des Kernes und die magnetische Vorzugsrichtung der Abstandshalter 9 ist durch Doppelpfeile verdeutlicht.

Wesentlich in dem gezeigten Ausführungsbeispiel ist, dass die Abstandshalter 9 sich winklig durch den Stoßbereich 7 und somit den dort ausgebildeten Fugen erstrecken. Die magnetische Vorzugsrichtung der Abstandshalter 9 und die magnetischen Vorzugsrichtung der geschichteten Bleche 13 des Kerns 1 sind zueinander und zur Fuge so ausgerichtet, dass sich eine vorteilhafte magnetische Flussverteilung in dem Kern 1 einstellt, sobald dieser in einem Transformator oder in einer Drossel eingesetzt wird.

Abschnitte 9.5 der Abstandshalter 9 welche im Jochbereich 5, aber außerhalb des Stoßbereiches angeordnet sind und demzufolge nicht die Fuge zwischen dem Kernblech des Schenkels und dem Kernblech des Joche überstreichen, sind im gezeigten Ausführungsbeispiel nicht aus einem magnetisierbaren Material wie Elektroblech sondern aus einem nicht magnetisierbaren metallischen Material gefertigt. Im Ausführungsbeispiel sind die geschichteten Bleche der Abstandshalter 9 durch einen Kleber oder Lack zu leistenförmigen Paketen verbunden.

Figur 4 zeigt den Stoßbereich 8 zwischen dem oberen Joch und dem Schenkel eines Kernes gemäß Figur 1, wobei sich auch hier die Abstandhalter 9 durch den Stoßbereich 8 hindurch erstrecken. Im gezeigten Ausführungsbeispiel bestehen nur die Abschnitte der Abstandshalter 9, die im Stoßbereich 8 der Kernbleche 13 angeordnet sind, die sich also durch die zwischen Blechen gebildeten Fugen 8.2 erstrecken, aus einem magnetisierbaren Material. Die Bleche 13 des Kernjoches 5,6 und des Kernschenkels 3 weisen zur Senkung der Leerlaufverluste eine magnetische Vorzugsrichtung in Längsrichtung des Bleches auf. An der Fuge 8.2 ergibt sich demzufolge eine Änderung der magnetischen Vorzugsrichtung um einen Winkel von etwa 90 Grad.

Die Abstandshalter 9 im Stoßbereich 8 sind im Ausführungsbeispiel gemäß Figur 4 ebenfalls durch geschichtete Bleche ausgebildet, die eine magnetische Vorzugsrichtung aufweisen. Die Vorzugsrichtung erstreckt sich, durch entsprechendes Zuschneiden der Abstandshalter 9, parallel zur langen Schnittkante der Abstandshalter 9 oder mit andern Worten in Längsrichtung der Abstandshalter 9. Die Ausrichtung des so ausgebildeten Abstandshalters 9 erfolgt in einem Winkel zwischen 70° und 110° zur Stoßfuge 8.2. Somit ergibt sich jeweils eine Differenz zwischen den magnetischen Vorzugsrichtungen der Abstandshalter 9 zu den Kernblechen zwischen 25° und 65°. Durch diese Anordnung ist eine gute magnetische Überbrückung der Fugen 8.2, sowie eine vorteilhafte magnetische Flussverteilung im den Kühlkanal umgebenden Kernbereich bereit gestellt.

Durch die Verbindung der äußeren Bereiche von Kern und Schenkel über die im Stoßbereich diagonal angeordneten Abstandshalter kann ein Teil des Magnetflusses einen verkürzten magnetischen Weg nutzen und es kommt zu einer Entlastung des inneren Eckbereiches des Stoßbereiches zwischen Kernschenkel und Kernjoch.

Figur 5 zeigt ein weiteres Ausführungsbeispiel des erfindungsgemäßen Kerns 1, das sich von dem in Figur 1 dargestellten Ausführungsbeispiel dadurch unterscheidet, dass die Abstandshalter 9 in der gezeigten Querschnittansicht nicht rechtwinklig, sondern rund ausgebildet sind. Die im Querschnitt runden oder kreisförmigen Abstandshalter 9 weisen den Vorteil auf, dass ihre Abmessung unabhängig von der Dimensionierung des Kerns 1 gewählt werden kann, so dass die Herstellungskosten herabgesetzt sind.

Im Ausführungsbeispiel sind die Abstandhalter aus Aluminiumscheiben gebildet.

Vorteilhafterweise sind die Abstandshalter 9 einer Ebene, beispielsweise der Ebene 14, versetzt zu den Abstandshaltern 9 der benachbarten Ebene 15 oder 16 angeordnet. Jeder Abstandshalter 9 der Ebene 14 ist daher einer Lücke zwischen Abstandshalter 9 der Ebene 15 oder 16 gegenüberliegend angeordnet. Auf diese Art und Weise kann die Strömung des Isolierfluides verbessert werden, wie durch die Pfeile 11 dargestellt ist.

Figur 6 zeigt ein Ausführungsbeispiel, bei dem die Abstandshalter 9 kreisförmige metallische Abstandssegmente 24 ausbilden. Diese Abstandssegmente 24 sind auf der Oberfläche der Bleche versetzt angeordnet, um eine Verwirbelung der Strömung des Isolierfluides zu erreichen. Die Abstandssegmente 24 sind durch schematisch dargestellte netzförmige Verbindungsstege 25 miteinander verbunden. Diese Verbindungstege 25 weisen eine geringere Höhe als die Abstandssegmente 24 auf, um die Strömung eines Isolierfluids nicht zu behindern. Dadurch entsteht eine Distanzierungsbaugruppe, welche eine einfache Montage ermöglicht.

Figur 7 zeigt die Schnittdarstellung eines Abstandshalters 9 gemäß der Figur 6. Es ist erkennbar, dass zwischen den Blechen 13 durch die Abstandssegmente 9 ein Kühlkanal 10 gebildet ist. Die Abstandssegmente 24 sind über die Verbindungsstege 25 miteinander verbunden, wobei die Verbindungsstege 25 eine maximale Höhe von 50% der Höhe der Abstandssegmente 9 aufweisen, um die Strömung des Isolierfluids im Kühlkanal 10 nicht zu behindern. Die Verbindungsstege 25 sind hier derart ausgeführt, dass sie zu einer Verwirbelung der Strömung des Isolierfluids beitragen.

Figuren 8 und 9 zeigen weitere Beispiele eines Abstandhalters 9, der hier durch einen Maschendraht 9.1 und 9.2 realisiert ist. Dieser ist zu geringen Kosten verfügbar und weist auf Grund des verwendeten Runddrahtes 9.1 oder 9.2 keine Kanten oder Spitzen auf, welche die Isolation des Kernbleches 13 beschädigen können. Die Ausführung der Abstandshalter 9 als gewelltes Drahtgeflecht ermöglicht eine hohe Gestaltungsvielfalt und gute Anpassungsmöglichkeiten an die geometrischen Verhältnisse der Kühlkanäle des Kernes.

Figur 10 zeigt ein Ausführungsbeispiel des erfindungsgemäßen Kerns 1 in einer geschnittenen Seitenansicht. Es ist erkennbar, dass die metallischen Abstandshalter 9 als massives Bauteil 9 ausgeführt sind, wobei sie sich mit einem Befestigungsabschnitt 17 aus dem Kern 1 heraus erstrecken. Die Abstandshalter 9 und Befestigungsabschnitte 17 sind im Ausführungsbeispiel aus Stahl gefertigt. Der Befestigungsabschnitt 17 ist mit Elementen zur Befestigung von Anschlagmitten zum Heben und Transportieren des Kernes ausgerüstet. Der gepresste Kern 1 ermöglicht eine gute Übertragung der Gewichtskraft des Kernes über die entsprechend ausgebildeten Abstandshalter 9 und die in diese integrierten Befestigungsabschnitte 17. Die nach dem Stand der Technik üblichen Vorrichtungen zur Befestigung der Anschlagmittel an den Jochpressbalken können entfallen.

Die Befestigungsabschnitte 17 vergrößern darüber hinaus die Oberfläche der Abstandshalter 9, so dass die Wärmeabfuhr aus dem Kern 1 noch weiter verbessert ist.

Weiterhin sind im Ausführungsbeispiel die Abstandshalter 9 des oberen Joches 5 an der Seite, die bei einem Einsatz in einem Transformator einer Hochspannung führenden Wicklung 26 gegenüberliegt, über die Unterkante des oberen Joches 5 verlängert und bilden im Bereich der Überdeckung der Wicklung 26 einen Bogen 18 aus, welcher die nächste äußere Kernstufe des Joches 5 überdeckt. Damit werden im Bereich der Überdeckung der Hochspannungswicklung 26 durch das obere Joch 5 im Hinblick auf die Spannungsfestigkeit kritische Ecken des Kernjoches abgeschirmt.

In Figur 11 sind Ausführungsbeispiele für Abstandshalter 9 dargestellt, welche jeweils mit einem Befestigungsabschnitt 17 für das Heben und den Transport des Kerns 1 ertüchtigt sind. In jedem Befestigungsabschnitt 17 ist eine Öse 19 zur Befestigung von Anschlagmittel vorgesehen. Um das Gewicht des Kerns 1 aufzunehmen sind die Abstandshalter 9 und die zugehörigen Befestigungsabschnitte 17 entsprechend massiv ausgeführt. Die dafür erforderliche Breite führt zu einer teilweisen Abdeckung der am Kühlkanal anliegender Flächen der Kernbleche. Um dies zu vermeiden, sind im Ausführungsbeispiel die betroffenen Abstandshalter mit fingerförmigen Stegen ausgestattet, welche Ausnehmungen 20 trennen.

Die fingerförmig angeordneten Stege sind mechanisch so ausgestaltet, dass sie die Gewichtskraft des Kernes 1 aufnehmen können. Dabei begrenzen sie Ausnehmungen 20, die sich kanalförmig beidseitig aus den Jochblechen des Kernes 1 heraus erstrecken und somit den Ein- und Austritt eines Kühlfluides ermöglichen.

Figur 12 zeigt den Einsatz dieser fingerförmigen Abstandselemente 9 in einem Kern 1. Die kanalförmigen Ausnehmungen 20 erstecken sich über die gesamte Höhe der benachbarten Stufe 1.3 des Kernjoches und bilden die Kühlkanäle des Kernes 1. Das in Figur 12 rechts dargestellte Abstandselement 9 ist mit einem Befestigungsabschnitt 17 versehen, welcher den Kern 1 überragt. In dem Befestigungsabschnitt 17 ist eine Öse 19 zum Anbringen von Anschlagmitteln ausgebildet, die den Transport und das Heben des Kerns 1 ermöglicht.

In den Figuren 13 und 14 sind Ausführungsbeispiele des erfindungsgemäßen Kerns 1 dargestellt, in denen der metallische Abstandhalter 9 an seinem Befestigungsabschnitt 17 eine Anschlusshalterung 22 ausbildet. In der in Figur 13 dargestellten Ansicht erstreckt sich die Anschlusshalterung 22 an zwei Abstandshaltern 9 jeweils in horizontaler Richtung. Die gezeigte Anschlusshalterung 22 dient der Befestigung eines Gehäuseteils, beispielsweise eines Deckels 21 eines Transformators.

In Figur 14 erstreckt sich die Anschlusshalterung jeweils senkrecht, wobei der Deckel 21 Befestigungselemente 23 ausbildet, mit der dieser an der Anschlusshalterung 22 befestigt ist. Weiterhin sind auch hier die Abstandshalter des oberen Joches an ihrer Unterkante in dem Bereich, welcher die Wicklung des Transformators überdeckt, gegenüber der benachbarten Kernstufe verlängert 18 und mit einem Radius welcher größer ist als die Breite des Kühlkanales abgerundet, um die Kernecken der Blechpakete des Joches mit der größten Blechbreite gegenüber der Wicklung elektrisch abzuschirmen.

## Patentansprüche

1. Kern (1) für eine elektrische Induktionseinrichtung mit einer Vielzahl von magnetisierbaren Blechen (13), die unter Ausbildung eines Blechstapels aneinander anliegen, wobei zwischen zwei Blechen angeordnete Abstandshalter (9) wenigstens einen Kühlkanal (10) ausbilden, und wobeidie Abstandshalter (9) zumindest zum Teil aus Metall bestehen,
**dadurch gekennzeichnet, dass**
die Abstandshalter (9) an ihrer dem jeweiligen Blech (13) zugewandten Seite mit einer elektrisch isolierenden Isolationsschicht versehen sind.

2. Kern (1) nach Anspruch 1,
**dadurch gekennzeichnet, dass**
die Abstandshalter (9) zumindest teilweise aus einem magnetisierbaren Material und insbesondere aus geschichteten magnetisierbaren Blechen gebildet sind.

3. Kern (1) nach Anspruch 2,
**dadurch gekennzeichnet, dass**
das magnetisierbare Material eine magnetische Vorzugsrichtung aufweist.

4. Kern (1) nach einem der Anspruche 3,
**dadurch gekennzeichnet, dass**
die magnetische Vorzugsrichtung und eine zwischen den Kernblechen (13) eines Schenkels (2,3,4) und eines oberen Joches (5) und unteren Joches (6) gebildete Fuge (8.2) einen Winkel zwischen 70 Grad und 110 Grad bilden.

5. Kern (1) nach einem der vorhergehenden Ansprüche,
**dadurch gekennzeichnet, dass**
die Abstandshalter (9) wenigstens ein Federelement aufweisen.

6. Kern (1) nach einem der vorhergehenden Ansprüche,
**dadurch gekennzeichnet, dass**
die Abstandshalter (9) aus einem Streckmetallgitter oder Drahtgitter gebildet sind.

7. Kern (1) nach Anspruch 6,
**dadurch gekennzeichnet, dass**
das Streckmetallgitter oder Drahtgitter in einem Blechstapel elastisch verbogen gehalten ist.

8. Kern (1) nach einem der vorhergehenden Ansprüche,
**dadurch gekennzeichnet, dass**
die Abstandshalter (9) sich mit einem Befestigungsabschnitt (17) aus dem Kern (1) heraus erstrecken.

9. Kern (1) nach Anspruch 8,
**dadurch gekennzeichnet, dass**
der Befestigungsabschnitt (17) einen Haken oder eine Öse (19) zum Befestigen oder Anheben des Kerns (1) ausbildet.

10. Kern (1) nach Anspruch 8 oder 9,
**dadurch gekennzeichnet, dass**
der Befestigungsabschnitt (17) eine Anschlusshalterung (22) zur Befestigung an der elektrischen Induktionseinrichtung ausbildet.

11. Kern (1) nach einem der vorhergehenden Ansprüche,
**dadurch gekennzeichnet, dass**
in einer Querschnittansicht die Abstandshalter (9) einer ersten Ebene (14) versetzt zu den Abstandshaltern (9) einer zweiten Ebene (15,16) angeordnet sind, die parallel zur ersten Ebene (14) verläuft.

12. Kern (1) nach einem der vorhergehenden Ansprüche,
**dadurch gekennzeichnet, dass**
die Abstandshalter (9) zumindest teilweise als Hohlprofile ausgeführt sind.

13. Kern (1) nach einem der vorhergehenden Ansprüche,
**dadurch gekennzeichnet, dass**
die Abstandshalter (9) über eine Vielzahl von mit Abstand zueinander angeordneten Abstandssegmenten (9) verfügen, die über Verbindungsstege (25) miteinander verbunden sind, wobei die Verbindungsstege eine maximale Höhe von 50% der Höhe der Abstandssegmente aufweisen.

14. Kern (1) nach einem der Ansprüche 2 bis 4,
**dadurch gekennzeichnet, dass**
die Abstandshalter (9) einen inneren Bereich aus einem unmagnetischen metallischen Material aufweisen.

15. Kern (1) nach einem der Ansprüche 7 bis 10,
**dadurch gekennzeichnet , dass** die Abstandshalter (9) des oberen Joches (5) an der Seite, die bei einem Einsatz in einem Transformator einer Hochspannung führenden Wicklung (26) gegenüberliegt, über die Unterkante des Joches (5) verlängert sind und im Bereich der Überdeckung des Joches (5) über der Wicklung (26) einen Bogen (18) ausbilden, welcher das Joch (5) abschnittsweise überdeckt.

## Claims

1. Core (1) for an electrical induction device having a multiplicity of magnetizable metal sheets (13) which, resting on each other, form a stack of metal sheets, wherein spacers (9) which are arranged between two metal sheets form at least one cooling channel (10), and wherein the spacers (9) are at least partially composed of metal,
**characterized in that**
the spacers (9), on the side thereof which faces the respective metal sheet (13), are provided with an electrically insulating insulation layer.

2. Core (1) according to Claim 1,
**characterized in that**
the spacers (9) are at least partially formed of a magnetizable material, and are in particular formed of layered magnetizable metal sheets.

3. Core (1) according to Claim 2,
**characterized in that**
the magnetizable material has a preferred direction of magnetization.

4. Core (1) according to one of Claims 3,
**characterized in that**
the preferred direction of magnetization and a joint (8.2) formed between the core metal sheets (13) of a limb (2, 3, 4) and an upper yoke and a lower yoke (6) form an angle between 70 degrees and 110 degrees.

5. Core (1) according to one of the preceding claims,
**characterized in that**
the spacers (9) have at least one spring element.

6. Core (1) according to one of the preceding claims,
**characterized in that**
the spacers (9) are formed from an expanded metal mesh or a wire mesh.

7. Core (1) according to Claim 6,
**characterized in that**
the expanded metal mesh or wire mesh is secured in an elastically bent position in a stack of metal sheets.

8. Core (1) according to one of the preceding claims,
**characterized in that**
the spacers (9) project out of the core (1) by way of a fixing section (17).

9. Core (1) according to Claim 8,
**characterized in that**
the fixing section (17) forms a hook or an eye (19) for the fixing or lifting of the core (1).

10. Core (1) according to Claim 8 or 9,
**characterized in that**
the fixing section (17) forms a connection bracket (22) for fixing to the electrical induction device.

11. Core (1) according to one of the preceding claims,
**characterized in that**,
in a cross-sectional view, the spacers (9) in a first plane (14) are arranged in an offset manner in relation to the spacers (9) in a second plane (15, 16) which runs parallel to the first plane (14).

12. Core (1) according to one of the preceding claims,
**characterized in that**
the spacers (9) are at least partially configured as hollow profiles.

13. Core (1) according to one of the preceding claims,
**characterized in that**
the spacers (9) have a multiplicity of mutually spaced spacer segments (9) which are connected to one another by means of connecting webs (25), wherein the height of the connecting webs corresponds to no more than 50% of the height of the spacer segments.

14. Core (1) according to one of Claims 2 to 4,
**characterized in that**
the spacers (9) have an inner region of a non-magnetic metallic material.

15. Core (1) according to one of Claims 7 to 10,
**characterized in that** the spacers (9) of the upper yoke (5), on the side which, in the case of an application in a transformer, is opposite a winding (26) which carries high voltage, are extended beyond the lower edge of the yoke (5) and, in the region of overlap with the yoke (5), form an arch (18) over the winding (26), which partially covers the yoke (5).

## Revendications

1. Noyau (1) d'un dispositif d'induction électrique, comprenant une pluralité de tôles (13) magnétisables, qui s'appliquent les unes aux autres en formant une pile de tôles, des entretoises (9) disposées entre deux tôles constituant au moins un conduit (10) de refroidissement et les entretoises (9) étant constituées, au moins en partie, en métal,
**caractérisé en ce que**
les entretoises (9) sont pourvues, sur leur côté tourné vers la tôle (13) respective, d'une couche d'isolation isolante du point de vue électrique.

2. Noyau (1) suivant la revendication 1,
**caractérisé en ce que**
les entretoises (9) sont formées, au moins en partie, d'un matériau magnétisable et notamment de tôles feuilletées magnétisables.

3. Noyau (1) suivant la revendication 2,
**caractérisé en ce que**
le matériau magnétisable a une direction magnétique préférée.

4. Noyau (1) suivant l'une des revendications 1 à 3,
**caractérisé en ce que**
la direction magnétique préférée et un joint (8.2) formé entre les tôles (13) de noyau d'une branche (2, 3, 4) et d'une culasse (5) supérieure et d'une culasse (6) inférieure font un angle compris entre 70° et 110°.

5. Noyau (1) suivant l'une des revendications précédentes,
**caractérisé en ce que**
les entretoises (9) ont au moins un élément de ressort.

6. Noyau (1) suivant l'une des revendications précédentes,
**caractérisé en ce que**
les entretoises (9) sont en une grille de métal déployée ou en une grille en fil métallique.

7. Noyau (1) suivant la revendication 6,
**caractérisé en ce que** la grille en métal déployée ou la grille en fil métallique est maintenue déformée élastiquement dans une pile de tôles.

8. Noyau (1) suivant l'une des revendications précédentes,
**caractérisé en ce que**
les entretoises (9) sortent du noyau (1) par une partie (17) de fixation.

9. Noyau (1) suivant la revendication 8,
**caractérisé en ce que**
la partie (17) de fixation constitue un crochet ou un œillet (19) de fixation ou de soulèvement du noyau (1).

10. Noyau (1) suivant la revendication 8 ou 9,
**caractérisé en ce que**
la partie (17) de fixation constitue une fixation (22) de raccordement pour la fixation au dispositif d'induction électrique.

11. Noyau (1) suivant l'une des revendications précédentes,
**caractérisé en ce que**,
dans une vue en section transversale, les entretoises (9) sont disposées dans un premier plan (14) de manière décalée par rapport aux entretoises (9) d'un deuxième plan (15, 16), qui s'étend parallèlement au premier plan (14).

12. Noyau (1) suivant l'une des revendications précédentes,
**caractérisé en ce que**
les entretoises (9) sont réalisées, au moins en partie, sous la forme de profilés creux.

13. Noyau (1) suivant l'une des revendications précédentes,
**caractérisé en ce que**
les entretoises (9) disposent d'une pluralité de segments (9) de mise à distance, disposés à distance les uns des autres, qui sont reliés entre eux par des entretoises (25) de liaison, les entretoises (25) de liaison représentant une hauteur maximum de 50% de la hauteur des segments de mise à distance.

14. Noyau (1) suivant l'une des revendications 2 à 4,
**caractérisé en ce que**
les entretoises (9) ont une partie intérieure en un matériau métallique amagnétique.

15. Noyau (1) suivant l'une des revendications 7 à 10,
**caractérisé en ce que**
les entretoises (9) de la culasse (5) supérieure sont, du côté opposé lors de l'utilisation dans un transformateur à une bobine (26) conduisant la haute tension, prolongées au-delà du bord inférieur de la culasse (5) et constituent, dans la partie du recouvrement de la culasse (5) par l'enroulement (26), un arceau (18), qui recouvre la culasse (5) par endroit.
